# FASCICULE DE BREVET EUROPEEN

(11) **EP 0 182 405 B1**
(45) Date de publication et mention de la délivrance du brevet: **22.04.1992**
(21) Numéro de dépôt: 85201691.4
(22) Date de dépôt: 16.10.1985
(51) Int. Cl.: H01J 31/42, H01J 29/89

(54) **Dispositif photoélectrique pour la détection d'évènements lumineux**
Photoelektrische Vorrichtung zum Nachweisen leuchtender Ereignisse
Photoelectric device for detecting luminous events

(30) Priorité: 30.10.1984 FR 8416554
(43) Date de publication de la demande: 28.05.1986
(73) Titulaire: LABORATOIRES D'ELECTRONIQUE PHILIPS, 94450 Limeil-Brévannes (FR); Philips Electronics N.V., 5621 BA Eindhoven (NL)
(72) Inventeur: Dolizy, Pierre, F-75007 Paris (FR)
(74) Mandataire: Landousy, Christian

(56) Documents cités:
- US-A- 2 871 371
- US-A- 3 787 609
- US-A- 3 796 826

## Description

L'invention concerne un dispositif de détection photoélectrique comprenant une enveloppe à vide munie d'une fenêtre ayant un substrat supportant une photocathode sur la face interne de l'enveloppe à vide, la photocathode déposée sur son substrat étant sensible au rayonnement lumineux incident entre un seuil bas à longueur d'onde basse λ₁ et un seuil haut à longueur d'onde λ₂ plus élevée entre lesquels sa sensibilité photoélectrique présente un maximum, les électrons émis par la photocathode étant focalisés, accélérés et défléchis par des moyens électroniques pour délivrer des signaux ou une image représentatifs d'événements lumineux projetés sur la photoyathode. Un tel dispositif est connu par exemple du US-A-3 787609.

L'invention concerne également des tubes utilisant ce genre de dispositif de détection photoélectrique tels les tubes dissecteurs d'image, et d'une manière générale tous les tubes de restitution d'images pour lesquels les erreurs localisées de restitution sont à éliminer.

Cet aspect des erreurs localisées présente une grande importance dans les tubes dissecteurs d'image. Ces tubes sont généralement destinés à détecter des événements ponctuels apparaissant dans un champ de vision principalement sous la forme d'une scrutation du ciel comme par exemple dans l'observation des nuages ou des particules en météorologie ou dans la poursuite des étoiles en astronomie. L'image détectée par un tel tube apparaît ainsi sous la forme d'une image assez uniforme dans laquelle apparaissent des événements à détecter de très faible dimension par rapport à l'étendue totale de l'image. Or dans cette image se présentent également des défauts qui peuvent être confondus avec les événements à détecter ou perturber leur détection et qui ainsi nuisent à l'efficacité du tube dissecteur.

Un tube dissecteur est généralement constitué d'une enveloppe à vide pourvue d'une fenêtre d'entrée munie d'une photocathode émettant des électrons sous l'action d'un rayonnement lumineux incident. La scène à analyser est projetée optiquement sur la fenêtre d'entrée. Les électrons émis par la photocathode sont accélérés, focalisés et défléchis, par une optique électronique appropriée, sur un multiplicateur d'électrons qui présente à son entrée une très petite ouverture. Par un système de balayage électronique, les électrons émis par chaque point de l'image formée sur la photocathode, pénètrent dans le multiplicateur qui restitue par des moyens électroniques habituels un signal électrique que l'on peut visualiser sur un écran ou exploiter pour positionner le tube dissecteur.

Or lorsque l'image présente les défauts déjà signalés ceux-ci peuvent entraîner une mauvaise perception de l'image ou des difficultés à positionner le tube dissecteur, car le défaut peut se substituer à l'événement utile du champ d'image, et contrôler ainsi l'asservissement du tube dissecteur.

Un tel tube dissecteur est ainsi décrit dans la publication intitulée : "The image Dissector as an Optical Tracker" de E.H. EBERHARDT publiée dans "Proceedings of the seminar on optical tracking system EL PASO, TEXAS, USA, 18-19 janvier 1971.

Il est décrit un tube dissecteur utilisé pour effectuer la poursuite des étoiles. Dans le champ d'image obtenu sur la photocathode l'étoile se présente ainsi sous l'apparence d'un point lumineux. Dans ces applications, il peut être nécessaire de déceler des variations de position de l'ordre du micron sur la photocathode. Or, il apparaît très souvent que des défauts puissent être confondus avec l'événement lumineux à détecter et à suivre. Ce sont principalement les variations brutales de sensibilité, à courte distance, entre un point d'image et un autre point d'image voisin, qui créent la perturbation la plus néfaste.

Le but de l'invention est ainsi de diminuer le nombre des défauts de l'image ainsi que les perturbations qu'ils créent.

Pour cela l'invention telle que définie dans le préambule est remarquable en ce que la fenêtre est munie d'un filtre de lumière qui détermine un seuil haut λ_{f} d'un domaine de longueurs d'onde, domaine pour lequel le dispositif de détection est opérationnel, en éliminant l'émission électronique de la photocathode pour les rayonnements lumineux de longueurs d'onde supérieures à la longueur d'onde λ_{f} afin de supprimer l'influence du seuil de sensibilité λ₂ de la photocathode et réduire la densité de défauts ponctuels et/ou oblongs d'image, tel que λ₁ < λ_{f} < λ₂, λ_{f} étant prise du côté du seuil de sensibilité λ₂ par rapport au maximum de la sensibilité photoélectrique. Ce filtre de lumière peut être un filtre passe-bande qui détermine un seuil bas λ'_{f} du domaine pour lequel le dispositif de détection est opérationnel, en éliminant également l'émission électronique de la photocathode pour les rayonnements lumineux de longueurs d'onde inférieures à la longueur d'onde λ'_{f} afin de supprimer l'influence du seuil bas λ₁ et réduire la densité de défauts ponctuels et/ou oblongs d'image, tel que λ₁ < λ'_{f}< λ_{f}, λ_{f} étant prise du côté du seuil bas λ₁ par rapport au maximum de la sensibilité photoélectrique.

Dans les structures d'image détectées par un tube dissecteur, il est apparu que ces défauts étaient dus pour leur majeure partie à une perturbation du fonctionnement de la photocathode, sous la forme de variations de son efficacité quantique. Ces défauts sont habituellement des défauts ponctuels de 10µm x 10µm environ ou des défauts oblongs de 10µm x 50µm environ. Ces défauts peuvent entrainer des variations d'efficacité quantique du même ordre de grandeur que les variations d'émission quantique qui se produisent sous l'action des événements à détecter et qui sont de l'ordre de 1%. Il s'ensuit qu'il peut être difficile dans bien des cas de discerner le signal utile du signal perturbé.

Le pouvoir photoélectrique en transmission Y_{T} pour des photons incidents d'énergie h s'écrit :

${\text{Y}}_{\text{T}} {\text{(hv) = a}}_{\text{o}} {\text{∫}}^{\text{e}} \text{µm P(x, hv) . I(x,hv). dx}$

où

$\text{P(x,hv) = P(o, hv) . f(x,v, L(hv))}$

avec
- eₘ: : épaisseur de la photocathode,
- x: : profondeur à laquelle le photon est absorbé,
- I(x, hv): : densité de photons d'énergie h absorbés à la profondeur x,
- P(o,hv): : probabilité d'émission des électrons en surface avec des photons d'énergie hv,
- L(hν): : profondeur d'échappement des photoélectrons,
- v: : vitesse de recombinaison des électrons à l'interface substrat-photocathode.

Ceci indique que le pouvoir photoélectrique dépend de la profondeur à laquelle les photons sont absorbés, donc de la quantité de matériau concerné, ainsi que de la profondeur à partir de laquelle les électrons vont pouvoir s'échapper dans l'enveloppe à vide.

Il ressort des observations faites par la demanderesse que ces variations du pouvoir photoélectrique sont en rapport avec la composition et l'épaisseur des couches, la probabilité de sortie des électrons, la topologie des surfaces,... ces paramètres intervenant différemment selon le domaine de longueurs d'onde du faisceau d'incident.

Il est apparu que le pouvoir photoélectrique en lumière bleue (λ_{b} = 430 nm) pour une photocathode de composition (Na₂K Sb, Cs) est maximal pour une épaisseur de 7 nm environ. Or les antimoniures en couches minces ont tendance à nucléer sur le substrat et à provoquer des variations locales d'épaisseur qui peuvent atteindre 2 nm environ. Egalement les paramètres optiques nₘ et kₘ des couches, qui sont respectivement les indices réel et complexe d'une photocathode d'épaisseur eₘ, sont très sensibles aux variations d'épaisseur et de composition des couches. Il en découle que des variations locales du pouvoir photoélectrique Y_{T} peuvent atteindre des valeurs de 4 % environ. Il est apparu que les fluctuations de compositions étaient fortement liées à la nature du substrat, les matériaux alcalins réagissant avec le substrat lorsqu'il est en verre.

De même, il a été mis en évidence des variations importantes, entre différents échantillons, du pouvoir photoélectrique Y_{T} en lumière rouge (λᵣ > 700 nm). Ceci s'avère être dû à une probabilité de sortie des électrons plus faible, et à un gradient de la probabilité de sortie plus élevée, lorsque l'énergie des photons décroît. Ceci se traduit par des variations locales du pouvoir photoélectrique pouvant atteindre 4 % c'est-à-dire des variations relatives pouvant atteindre 100 %.

En lumière verte (λᵥ = 520 nm), les variations du pouvoir photoélectrique se sont avérées beaucoup plus faibles que pour les lumières bleue et rouge. Ceci est dû au fait que les épaisseurs de photocathode utilisées pour avoir un pouvoir photoélectrique maximal sont de l'ordre de 68 nm pour lesquelles les fluctuations d'épaisseur liées à la nucléation des couches ont une action plus faible. De même, le gradient de la probabilité de sortie des électrons est faible aux environs de la longueur d'onde de la lumière verte.

Il ressort d'expérimentations faites par la demanderesse que les variations importantes du pouvoir photoélectrique Y_{T} conduisant à l'apparition des défauts préalablement définis au niveau de la photocathode, étaient en prio-rité dus à l'association des mécanismes qui viennent d'être décrits, ceux-ci étant actifs pour des longueurs d'onde de lumière incidente se situant du côté des longueurs d'ondes élevées, vers le seuil de sensibilité λ₂ de la photocathode.

Pour cela l'invention supprime l'influence du seuil de sensibilité λ₂ du dispositif de détection en filtrant le spectre de lumière incidente et en supprimant ce seuil haut λ₂. Le seuil haut de sensibilité du dispositif de détection après filtrage est alors celui du filtre interposé. Ce filtre est par exemple un filtre interférentiel constitué par un empilement de couches de matériaux à haut et bas indice optique, dont les épaisseurs sont déterminées en fonction de la bande spectrale où la transmission est souhaitée. Les matériaux à indice optique élevé sont par exemple ZrO₂, CeO₂, ZnS, TiO₂, Ta₂O₅, WO₃. Les matériaux à indice optique faible sont par exemple MgF₂, Na Al F₂, CaF₂, BaF₂.

La réalisation d'un filtre adapté à un type de photocathode donné va pouvoir s'effectuer de la manière suivante. On dépose une photocathode sur un substrat et on détermine le pouvoir photoélectrique de cette photocathode en fonction de la longueur d'onde. Sur cette courbe de sensibilité on définit la longueur d'onde λ_{f} (par exemple λ_{f} = 760 nm) pour laquelle cette sensibilité est à environ 10 % de sa sensibilité maximale. Le filtre est alors déterminé pour éliminer les longueurs d'ondes supérieures à la valeur λ_{f} donc éliminer les longueurs d'ondes voisines du seuil de sensibilité λ₂ ( λ₂ > λ_{f}). Les couches de matériaux à haut et bas indice optique vont être empilées les unes sur les autres avec des épaisseurs qui vont être fonction du type de filtre désiré.

Pour cela on réalise un filtre passe-bas coupant les longueurs d'ondes supérieures à λ_{f} = 760 nm pour lequel, à la longueur d'onde ${\text{λ}}_{\text{fA}} {\text{= λ}}_{\text{f}} \text{= 760 nm}$ , la transmission du filtre passe-bas est par exemple de l'ordre de 10 %. Le filtre est, par exemple, constitué d'un empilement de couches dont les épaisseurs égalent un quart ou une demi-longueur d'onde λ₀ (avec ${\text{λ₀ = 0,58 λ}}_{\text{fA}}$ ), soit dans l'exemple choisi λ₀ = 440 nm. L'empilement sera alors du type A :
où $\frac{\text{λ0}}{\text{4}}$ (B) signifie une épaisseur, égale à $\frac{\text{λ0}}{\text{4n}}$, du matériau (a) à bas indice n, et $\frac{\text{λ0}}{\text{2}}$ (H) signifie une épaisseur égale à $\frac{\text{λ0}}{\text{2N}}$, du matériau (H) à haut indice N, le nombre p indiquant que cette structure est répétée p fois.

Mais il est également apparu que le seuil bas de sensibilité du dispositif de détection photoélectrique était également responsable des défauts du pouvoir photoélectrique de la photocathode. Aussi une amélioration supplémentaire est donnée à l'invention en supprimant également le seuil bas de sensibilité du dispositif de détection photoélectrique. Pour cela, on définit également une longueur d'onde λ'_{f} = 440 nm au-dessous de laquelle existe une zone où apparaissent des perturbations apportées par les interactions de nature chimique entre le substrat et la photocathode. Dans le cas d'une photocathode de composition Na₂ K Sb, Cs et d'épaisseur égale à 68 nm, sa sensibilité pour λ'f = 440 nm est égale à environ 90 % de sa sensibilité maximale. On définit alors un filtre passe-haut qui avec les mêmes notations que précédemment pourra être du type B :
avec λ₀ = 0,84 λ_{fB}. La valeur de ${\text{λ}}_{\text{fB}} \text{= λ'f}$ est celle pour laquelle la transmission du filtre passe-haut est par exemple de l'ordre de 10 %. Avec λ_{fB} = 440 nm alors λ₀ = 370 nm.

Pour délimiter une bande utile de transmission du filtre il est possible de disposer des filtres des types A et B de part et d'autre du substrat. Il est également possible de réaliser un filtre d'un type C tel que :

Dans ce dernier cas pour déterminer un filtre ayant une transmission par exemple entre 480 nm et 680 nm la valeur de longueur d'onde à prendre en considération pour la réalisation de l'empilement sera alors λ₀ = 570 nm. Pour une photocathode de composition Na₂ K Sb, Cs l'épaisseur de celle-ci sera de 68 nm pour avoir un pouvoir photoélectrique maximal dans le vert.

Selon un premier mode de réalisation le filtre ainsi déterminé peut être réalisé sous la forme d'une structure amovible placée devant la fenêtre d'entrée du détecteur photoélectrique, le filtre étant monté sur un support solidaire de l'enveloppe à vide.

Selon un second mode, il est également possible de déposer directement les couches constituant le filtre sur la fenêtre d'entrée du détecteur photoélectrique à l'extérieur et/ou à l'intérieur de l'enveloppe à vide. Selon ce second mode plusieurs variantes de réalisation sont possibles.

Selon une première variante préférentielle de réalisation, on élimine les longueurs d'ondes élevées du spectre en déposant le filtre passe-bas sur la face externe du substrat.

Selon une seconde variante de réalisation, on élimine les deux extrémités du spectre en déposant le filtre passe-bas sur la face externe du substrat et le filtre passe-haut sur la face interne du substrat entre le substrat et la photocathode.

Selon une troisième variante de réalisation, on élimine les deux extrémités du spectre en déposant le filtre passe-bande sur la face externe du substrat.

Dans le cas où le filtre n'est pas situé sur la même face du substrat que la photocathode, le filtre est adapté spécifiquement à cette photocathode. Dans le cas où le filtre est disposé entre le substrat et la photocathode, il est nécessaire d'opérer préalablement une mesure de sensibilité sur une photocathode témoin déposée directement sur un substrat de même nature, pour déterminer l'étendue du spectre où les corrections sont à effectuer. Dans ce cas pour réaliser le filtre situé à l'intérieur de l'enveloppe on évitera d'utiliser ZnS et Na Al F₂.

Le substrat qui supporte la photocathode est habituellement réalisé en verre. Or les variations de composition de la photocathode qui sont dues aux réactions chimiques des alcalins avec le verre peuvent être diminuées en remplaçant ce substrat vitreux par un substrat monocristallin tels que le quartz ou le corindon. Le substrat ayant alors un meilleur état de surface permet une meilleure nucléation des couches constitutives de la photocathode ou des filtres améliorant ainsi leurs propriétés respectives. Cette atténuation des variations du pouvoir photoélectrique avec la nature monocristalline du substrat est surtout sensible dans la partie bleue du spectre. Aussi une autre variante de l'invention corrigeant les parties rouge et bleue du spectre consiste à utiliser un filtre passe-bas -pour la correction de la partie rouge du spectre- placé sur la face externe du substrat monocristallin.

Un mode de réalisation, donné à titre d'exemple non limitatif, est décrit ci-après à l'aide des figures qui représentent :
figure 1 : une représentation schématique d'un tube dissecteur d'image,
figure 2 : une structure de fenêtre selon l'invention,
figure 3 : trois courbes donnant en fonction de la longueur d'onde :

- les variations du pouvoir photoélectrique d'une photocathode de type (Na₂ K Sb, Cs),
- la transmission d'un fitlre interférentiel passe-bas,
- les variations du pouvoir photoélectrique de la même photocathode munie du filtre interférentiel passe-bas selon l'invention.

La figure 1 représente un tube dissecteur d'images comprenant une enveloppe à vide 10, ayant une fenêtre d'entrée formée d'un substrat 12 sur lequel est déposée une photocathode 11. A l'intérieur de l'enveloppe à vide et à l'opposé de la fenêtre d'entrée du tube est disposé un multiplicateur d'électrons 13 devant lequel est disposé une plaque 15 présentant une petite ouverture 14. Egalement à l'intérieur de l'enveloppe sont disposées des électrodes 17 placées à des potentiels adéquats pour accélérer et focaliser les électrons émis par la photocathode 11. Des bobines de déflexion 16 dé-fléchissent le faisceau d'électrons et assurent le balayage afin que les électrons émis par chaque point de la photocathode soient focalisés sur l'ouverture 14 selon un trajet 18. Ce faisceau d'électrons est ensuite repris par le multiplicateur 13 qui fournit sur une sortie 19, un signal électrique qui est repris soit par un tube moniteur soit par un dispositif électronique de traitement du signal. Devant le substrat 12 est disposé un filtre interférentiel 20.

Un dispositif optique non représenté sur la figure projette la scène à analyser sur la fenêtre d'entrée du tube dissecteur.

Sur la figure 2 est représenté plus en détail l'ensemble de la fenêtre d'entrée du tube dissecteur selon un exemple non limitatif. Sur la face du substrat 12, qui est située du côté intérieur de l'enveloppe à vide est disposée la photocathode 11. Sur la face du substrat 12, qui est située à l'extérieur de l'enveloppe à vide, est disposé un filtre interférentiel 20 constitué d'un empilement de couches 20₁, 20₂, ..., 20ₚ qui selon cette figure sont constituées de couches d'un matériau à bas indice 20₁, 20₃,..., 20ₚ alternées avec des couches d'un matériau à haut indice 20₂, 20₄,..., 20ₚ₋₁. Cet empilement est représentatif des filtres du type A déjà décrits. La scène à analyser est projetée sur le tube dissecteur selon un faisceau incident 22 de lumière de longueurs d'onde s'étalant sur un spectre large. Il traverse le filtre interférentiel 20 pour donner à la sortie un faisceau de lumière dont les longueurs d'ondes sont limitées dans la partie haute et éventuellement dans la partie basse selon les caractéristiques données au(x) filtre(s) en rapport avec l'invention décrite préalablement. Ce faisceau à longueurs d'ondes filtrées traverse le substrat 12 puis est absorbé dans la photocathode 11 pour donner naissance à des électrons émis sur toute la surface de la photocathode.

A l'aide des électrodes 17 de focalisation et d'accélération et des bobines de déflexion 16 indiquées sur la figure 1, on fait arriver les électrons émis par chaque pointimage de la photocathode sur la petite ouverture 14 située à l'entrée du multiplicateur d'électrons 13. Le signal électrique obtenu est ensuite traité par des moyens de traitement dont les caractéristiques permettent de discerner deux points-image distants sur la photocathode de quelques microns.

Sur la figure 3 sont représentées trois courbes :
- La courbe 1 représente le pouvoir photoélectrique d'une photocathode de composition (Na₂ K Sb, Cs) ayant une épaisseur de 68 nm, pour une longueur d'onde variant de 400 nm, déposée sur la fenêtre d'entrée d'un tube dissecteur. On constate entre 850 nm et 760 nm un accroissement rapide du pouvoir photoélectrique. Dans cet exemple, c'est cette partie du spectre de la lumière incidente que l'invention élimine en interposant un filtre. On constate également pour les longueurs d'onde plus faibles une diminution du pouvoir photoélectrique de la photocathode spécialement entre 450 nm et 400 nm. Cette partie du spectre de longueurs d'ondes peut également être supprimée par filtrage. Le pouvoir photoélectrique Y_{T} est dans cet exemple égal à 10 % de sa valeur maximale vers λ_{f} = 760 nm. Le filtre à interposer est alors déterminé pour qu'il ait une transmission d'environ 10 % pour cette longueur d'onde, ce qui aura pour effet de ramener pour cette longueur d'onde le pouvoir photoélectrique à environ 1 % de la valeur maximale. Dans la partie utile du spectre le pouvoir photoélectrique doit être le moins possible altéré c'est-à-dire que le filtre doit présenter une transmission élevée.
- La courbe 2 représente les caractéristiques de transmission d'un filtre interférentiel convenant à cette fonction formé de 7 couches alternées de ZnS et de Mgf₂ assurant l'élimination de la partie haute du spectre.
- La courbe 3 indique le pouvoir photoélectrique de la photocathode de la courbe 1 déposée sur un substrat de verre muni d'un filtre ayant les caractéristiques de la courbe 2, indiquant que la partie haute du spectre incident a été rendue inopérante.

Bien évidemment l'invention concerne les tubes de restitution d'images pour lesquels des variations à très courtes distances du pouvoir photoélectrique produisent des effets néfastes à éliminer.

## Revendications

1. Dispositif de détection photoélectrique comprenant une enveloppe (10) à vide munie d'une fenêtre ayant un substrat (12) supportant une photocathode (11) sur la face interne à l'enveloppe à vide, la photocathode déposée sur son substrat étant sensible au rayonnement lumineux incident entre un seuil bas à longueur d'onde basse λ₁ et un seuil haut à longueur d'onde λ₂ plus élevée entre lesquels sa sensibilité photoélectrique présente un maximum, les électrons émis par la photocathode étant focalisés accélérés et défléchis par des moyens électroniques (16,17) pour délivrer des signaux ou une image représentatifs d'événements lumineux projetés sur la photocathode, la fenêtre étant munie d'un filtre (20) de lumière, caractérisé en ce que le filtre de lumière détermine un seuil haut λ_{f} d'un domaine de longueurs d'onde, domaine pour lequel le dispositif de détection est opérationnel, en éliminant l'émission électronique de la photocathode pour les rayonnements lumineux de longueurs d'onde supérieures à la longueur d'onde λ_{f} afin de supprimer l'influence du seuil de sensibilité λ₂ de la photocathode et réduire la densité de défauts ponctuels et/ou oblongs d'image, tel que λ₁ < λ_{f} < λ₂, λ_{f} étant prise du côté du seuil de sensibilité λ₂ par rapport au maximum de la sensibilité photoélectrique.

2. Dispositif de détection photoélectrique selon la revendication 1, caractérisé en ce que le filtre de lumière est un filtre passe-bande qui détermine un seuil bas λ'_{f} du domaine pour lequel le dispositif de détection est opérationnel, en éliminant également l'émission électronique de la photocathode pour les rayonnements lumineux de longueurs d'onde inférieures à la longueur d'onde λ'_{f} afin de supprimer l'influence du seuil bas λ₁ et réduire la densité de défauts ponctuels et/ou oblongs d'image, tel que λ₁ < λ'_{f} < λ_{f}, λ'_{f} étant prise du côté du seuil bas λ₁ par rapport au maximum de la sensibilité photoélectrique.

3. Dispositif de détection photoélectrique selon une des revendications 1 ou 2, caractérisé en ce que la longueur d'onde λ_{f} est la longueur d'onde pour laquelle la sensibilité initiale du dispositif de détection est d'environ 10% de sa sensibilité initiale maximale.

4. Dispositif de détection photoélectrique selon une des revendications 2 ou 3, caractérisé en ce que la longueur d'onde λ'_{f} est la longueur d'onde pour laquelle la sensibilité initiale du dispositif de détection est d'environ 90% de sa sensibilité initiale maximale.

5. Dispositif de détection photoélectrique selon une des revendications 1 à 4, caractérisé en ce que le(s) filtre(s) présente(nt) pour les longueurs d'onde λ_{f} et/ou λ'_{f} une transmission égale à environ 10% de sa(leur) transmission(s) maximale(s).

6. Dispositif de détection photoélectrique selon l'une des revendications 1 à 5, caractérisé en ce que le filtre de lumière est disposé devant la fenêtre à l'extérieur de l'enveloppe à vide.

7. Dispositif de détection photoélectrique selon l'une des revendications 1 à 5, caractérisé en ce que le filtre de lumière est disposé sur la face externe du substrat de la fenêtre.

8. Dispositif de détection photoélectrique selon une des revendications 1 à 5, caractérisé en ce que le filtre de lumière est disposé sur la face interne du substrat de la fenêtre.

9. Dispositif de détection photoélectrique selon les revendications 7 et 8, caractérisé en ce que le filtre est un filtre passe-bande constitué d'un filtre de lumière passe-haut sur la face interne et un filtre de lumière passe-bas sur la face externe du substrat de la fenêtre.

10. Dispositif de détection photoélectrique selon une des revendications 1 à 9, caractérisé en ce que le filtre de lumière est un filtre interférentiel constitué d'un empilement de couches minces (20₁, 20₂ ... 20ₚ).

11. Dispositif de détection photoélectrique selon une des revendications 1 à 10, caractérisé en ce que la fenêtre à un substrat monocristallin.

12. Dispositif de détection photoélectrique selon la revendication 11, caractérisé en ce que la fenêtre a un substrat constitué d'une lame de quartz.

13. Dispositif de détection photoélectrique selon la revendication 11, caractérisé en ce que la fenêtre a un substrat constitué d'une lame de corindon.

14. Dispositif de détection photoélectrique caractérisé en ce que c'est un tube dissecteur d'images selon une des revendications 1 à 13.

## Claims

1. Photoelectric detection device comprising a vacuum chamber (10) with a window having a substrate (12) which supports a photocathode (11) on the internal surface of the vacuum chamber, said photocathode being sensitive to incident light radiation between a short wavelength bottom threshold λ1, and a longer wavelength upper threshold λ2, between which values the photocathode exhibits a maximum m sensitivity, the electrons emitted by the photocathode being focused, accelerated and deflected by electronic means (10, 17) to produce signals or an image representative of luminous events projected onto the photocathode, the window being provided with a light filter (20), characterized in that said light filter defines an upper threshold λ_{f} of a wavelength range, for which range the detection device is operational, while eliminating the emission of electrons by the photocathode for luminous radiation having longer wavelengths than the wavelength λ_{f} in order to suppress the influence of the sensitivity threshold λ₂ of the photocathode and reduce the density of punctiform and/or oblong picture faults, such that λ₁ > λ_{f} < λ₂, relative to the maximum photoelectric sensitivity λ_{f} being situated closes to the sensitivity threshold λ₂.

2. Photoelectric detection device according to Claim 1, characterized in that the light filter is a pass-band filter which defines a bottom threshold λ'_{f} of the range for which the detection device is operational, while eliminating the emission of electrons by the photocathode for luminous radiation having shorter wavelengths than the wavelength λ'_{f} in order to suppress the influence of the bottom threshold λ₁ and reduce the density of punctiform and/or oblong picture faults, such that λ₁ < λ'_{f} < λ_{f}, relative to the maximum photoelectric sensitivity λ'_{f} being situated closes to the bottom threshold λ₁.

3. Photoelectric detection device according to one of the Claims 1 or 2, characterized in that the wavelength λ_{f} is the wavelength for which the initial sensitivity of the detection device is approximately 10 % of its maximum initial sensitivity.

4. Photoelectric detection device according to one of the Claims 2 or 3, characterized in that the wavelength λ'_{f} is the wavelength for which the initial sensitivity of the detection device is approximately 90 % of its maximum initial sensitivity.

5. Photoelectric detection device according to one of the Claims 1 to 4, characterized in that the filter(s) produce(s) for wavelengths λ_{f} and/or λ'_{f} a transmission equal to approximately 10% of its (their) maximum transmission(s).

6. Photoelectric detection device according to one of the Claims 1 to 5, characterized in that the light filter is arranged in front of the window on the outside of the vacuum chamber.

7. Photoelectric detection device according to one of the Claims 1 to 5, characterized in that the light filter is positioned on the external surface of the window substrate.

8. Photoelectric detection device according to one of the Claims 1 to 5, characterized in that the light filter is positioned on the internal surface of the window substrate.

9. Photoelectric detection device according to Claims 7 and 8, characterized in that the filter is a pass-band filter constituted by a high-pass light filter on the internal surface and a low-pass light filter on the external surface of the window substrate.

10. Photoelectric detection device according to one of the Claims 1 to 9, characterized in that the light filter is an interference filter constituted by a series of thin layers (20₁, 20₂,...20ₚ).

11. Photoelectric detection device according to one of the Claims 1 to 10, characterized in that the window has a monocrystalline substrate.

12. Photoelectric detection device according to Claim 11, characterized in that the window has a substrate constituted by a quartz plate.

13. Photoelectric detection device according to Claim 11, characterized in that the window has a substrate constituted by a corundum plate.

14. Photoelectric detection device characterized in that this is an image dissector tube as claimed in one of the Claims 1 to 13.

## Patentansprüche

1. Photoelektrische Detektionsanordnung mit einer evakuierten Hülle (10) mit einem Fenster mit einem Substrat (12), das an der inneren Fläche der evakuierten Hülle eine Photokathode (11) aufweist, wobei diese aufdem Substrat angebrachte Photokathode für eintreffende Lichtstrahlung empfindlich ist, die zwischen einer unteren Schwelle mit der niedrigen Wellenlänge λ₁ und einer oberen Schwelle mit der höheren Wellenlänge λ₂ liegt, wobei die photoelektrische Empfindlichkeit zwischen diesen Werten ein Maximum hat, wobei die von der Photokathode ausgestrahlten Elektronen durch elektronische Mittel (16, 17) fokussiert, beschleunigt und abgelenkt werden um Signale oder ein Bild zu liefern, die bzw. das auf die Photokathode projizierte leuchtende Ereignisse darstellen bzw. darstellt, wobei das Fenster mit einem Lichtfilter (20) versehen ist, dadurch gekennzeichnet, daß das Lichtfilter eine obere Schwelle λ_{f} eines Wellenlängenbereiches bestimmt, für den die Detektionsanordnung operationell ist, wobei die Elektronenausstrahlung der Photokathode für die Lichtstrahlen mit Wellenlängen über der Wellenlänge λ_{f} ausgeschaltet wird um den Einfluß der Empfindlichkeitsschwelle λ₂ der Photokathode zu unterdrücken und die Dichte der punktförmigen und/oder länglichen Bildfehler derart zu verringern, daß Folgendes gilt: λ₁ < λ_{f} < λ₂, wobei λ_{f} gegenüber dem Maximum der photoelektrischen Empfindlichkeit aufder Seite der Empfindlichkeitsschwelle λ₂ gewählt worden ist.

2. Photoelektrische Detektionsanordnung nach Anspruch 1, dadurch gekennzeichnet, daß das Lichtfilter ein Bandpaßfilter ist, das eine untere Schwelle λ'_{f} des Bereiches bestimmt, für den die Detektionsanordnung operationell ist, wobei ebenfalls die elektronische Ausstrahlung der Photokathode für die Lichtstrahlung mit einer Wellenlänge unterhalb der Wellenlänge λ'_{f} ausgeschaltet wird, um den Einfluß der unteren Schwelle λ₁ zu unterdrücken und die Dichte der punktförmigen und/oder länglichen Bildfehler derart zu verringern, daß Folgendes gilt: λ₁ < λ'_{f} < λ_{f}, wobei λ'_{f} gegenüber dem Maximum der photoelektrischen Empfindlichkeit auf der Seite der Empfindlichkeitsschwelle λ₁ gewählt worden ist.

3. Photoelektrische Detektionsanordnung nach einem der Ansprüche 1 oder 2, dadurch gekennzeichnet, daß die Wellenlange λ_{f} diejenige Wellenlänge ist, für welche die Ausgangsempfindlichkeit der Detektionsanordnung etwa 10% der maximalen Ausgangsempfindlichkeit beträgt.

4. Photoelektrische Detektionsanordnung nach einem der Ansprüche 2 oder 3, dadurch gekennzeichnet, daß die Wellenlänge λ'_{f} diejenige Wellenlänge ist, für welche die Ausgangsempfindlichkeit der Detektionsanordnung etwa 90% der maximalen Ausgangsempfindlichkeit beträgt.

5. Photoelektrische Detektionsanordnung nach einem der Ansprüche 1 bis 4, dadurch gekennzeichnet, daß das (die) Filter für die Wellenlängen λ_{f} und/oder λ'_{f} eine Übertragung etwa gleich 10% der maximalen Übertragung bietet (bieten).

6. Photoelektrische Detektionsanordnung nach einem der Ansprüche 1 bis 5, dadurch gekennzeichnet, daß das Lichtfilter vor dem Fenster aufder Außenseite der evakuierten Hülle vorgesehen ist.

7. Photoelektrische Detektionsanordnung nach einem der Ansprüche 1 bis 5, dadurch gekennzeichnet, daß das Lichtfilter auf der Außenfläche des Fenstersubstrats vorgesehen ist.

8. Photoelektrische Detektionsanordnung nach einem der Ansprüche 1 bis 5, dadurch gekennzeichnet, daß das Lichtfilter auf der inneren Fläche des Fenstersubstrats vorgesehen ist.

9. Photoelektrische Detektionsanordnung nach den Ansprüchen 7 und 8, dadurch gekennzeichnet, daß das Filter ein Bandpaßfilter ist, das aus einem Hochpaß-Lichtfilter auf der Innenfläche und einem Tieipaß-Lichtfilter auf der Außenfläche des Fenstersubstrats aufgebaut ist.

10. Photoelektrische Detektionsanordnung nach einem der Ansprüche 1 bis 9, dadurch gekennzeichnet, daß das Lichtfilter ein aus einer Stapelung dünner Schichten (20₁, 20₂ ... 20ₚ) aufgebautes Interferenzfilter ist.

11. Photoelektrische Detektionsanordnung nach einem der Ansprüche 1 bis 10, dadurch gekennzeichnet, daß das Fenster ein monokristallines Substrat ist.

12. Photoelektrische Detektionsanordnung nach Anspruch 11, dadurch gekennzeichnet, daß das Fenster ein aus einer Quarzplatte gebildetes Substrat aufweist.

13. Photoelektrische Detektionsanordnung nach Anspruch 11, dadurch gekennzeichnet, daß das Fenster ein aus einer Korundplatte gebildetes Substrat aufweist.

14. Photoelektrische Detektionsanordnung, dadurch gekennzeichnet, daß sie eine Sondenröhre nach einem der Ansprüche 1 bis 13 ist.
